# EUROPÄISCHE PATENTSCHRIFT

(11) **EP 0 870 608 B1**
(45) Veröffentlichungstag und Bekanntmachung des Hinweises auf die Patenterteilung: **07.08.2002**
(21) Anmeldenummer: 98106402.5
(22) Anmeldetag: 08.04.1998
(51) Int. Cl.: B41F 5/24, B41F 27/12

(54) **Bogenflexodruckmaschine**
Sheet-fed flexographic press
Presse flexographique à feuilles

(30) Priorität: 10.04.1997 DE 19714807
(43) Veröffentlichungstag der Anmeldung: 14.10.1998
(73) Patentinhaber: Koenig & Bauer Aktiengesellschaft, 97080 Würzburg (DE)
(72) Erfinder: Jentzsch, Arndt, Dipl.-Ing., 01640 Coswig (DE)

(56) Entgegenhaltungen:
- EP-A- 0 620 115
- EP-A- 0 741 025
- DE-A- 3 941 571
- DE-A- 4 241 601
- PATENT ABSTRACTS OF JAPAN vol. 17, no. 507 (M-1479), 13. September 1993 & JP 05 131614 A (TOOTSUYA:KK), 28. Mai 1993
- ING. HERMANN RITTWEGER: "Offsettechnik", 1977, FACHSCHRIFTENVERLAG FELLBACH,

## Beschreibung

Die Erfindung betrifft eine Bogenflexodruckmaschine in Aggregatbauweise.

Druckmaschinen mit Aniloxeinfärbung der Druckform, sog. Flexodruckmaschinen, sind üblicherweise in der Ausführung als Rollenmaschinen bekannt; Flexodruckmaschinen in der Ausführung als Bogenflexodruckmaschinen sind nicht verbreitet.

Es ist eine Bogenflexodruckmaschine in Rollen-Aggregatbauweise bekannt (Flexodruck von A bis Z; Polygraph Verlag Frankfurt am Main; Seite 100), die analog dem Rollendruckmaschinenprinzip aufgebaut ist. Bei dieser Maschine wird der zu bedruckende Bogen analog einer Bahn waagerecht vermittels von als Transportrollen ausgebildeten Bogenführungselementen durch die Druckzone von Gegendruckzylinder und Druckformzylinder geführt, wobei bei diesem Transportprinzip in jedem Druckwerk eine Bogenausrichtung erfolgt. Neben Gegendruckzylinder, Druckformzylinder und Transportrollen enthält jedes Druckwerk zur Verwendung niedrigviskoser Druckfarben eine dem Druckformzylinder zugeordnete Rasterwalze sowie eine in Wirkverbindung mit der Rasterwalze stehende Gummiwalze und eine der Rasterwalze zugeordnete Rakeleinrichtung.

Nachteilig bei dieser für Spezialzwecke entwickelten Druckmaschine ist die Ausbildung nach dem Rollendruckprinzip, damit ist diese Maschine nicht universell anwendbar und die Möglichkeiten einer Bogendruckmaschine - exakte Bogenführung, Bogenwendung, Trocknung etc. - können nicht genutzt werden. Des Weiteren ist ein Spezialmaschinenbau extrem kostenintensiv.

Durch die JP-A-5 131 614 ist eine Flexodruckmaschine mit mehreren Einfärbsystemen und mehreren Trockeneinrichtungen bekannt.

Durch die EP-A-0 620 115 ist eine Druckmaschine in Aggregatbauweise bekannt, die zur Inline-Beschichtung von Bedruckstoffen mit einem Beschichtungssystem, bestehend aus Rasterwalze und Kammerrakel, ausgestattet ist, das Bedrucken der Bedruckstoffe erfolgt mit offsetdruckwerken.

Durch die EP 0 741 025 A2 ist eine Druckmaschine bekannt, deren erstem farbwerklosen Druckwerk ein einfahrbares Beschichtungswerk zugeordnet ist, deren zweites Druckwerk mit einem konventionellen Farbwerk und deren drittes und viertes Druckwerk sowohl mit konventionellen Farbwerken und zusätzlichen einfahrbaren Beschichtungswerken ausgestattet ist.

Es sind auch konventionelle Bogenoffsetdruckmaschinen in Aggregatbauweise bekannt, die aus Bogenführungselementen, Farbführungselementen sowie einem Bogenanleger und einer Bogenauslage bestehen. Die Bogenführungselemente der konventionellen Bogenoffsetdruckmaschinen in Aggregatbauweise enthalten in aggregatisierten Unterbauen angeordnete Druckzylinder und Übergabetrommeln und gegebenenfalls Wendetrommeln zur Realisierung von Schön- und Widerdruck.
Die Farbführungselemente der konventionellen Bogenoffsetdruckmaschinen in Aggregatbauweise enthalten in aggregatisierten konventionellen Drucktürmen, die auf die aggregatisierten Unterbaue aufgesetzt sind, angeordnet jeweils einen Offsetzylinder, einen Druckformzylinder, ein Farbwerk und eine Feuchtwerk, wobei das Farbwerk als Walzenfarbwerk zur Verarbeitung hochviskoser Offsetdruckfarben ausgebildet ist. Bogenoffsetdruckmaschinen der vorgenannten Art sind als Flexodruckmaschinen nicht verwendbar.

Aufgabe der Erfindung ist die Schaffung einer Bogenflexodruckmaschine in Aggregatbauweise.

Erfindungsgemäß wird die Aufgabe durch die Patentansprüche gelöst.

Nachfolgend wird die Erfindung an einem Ausführungsbeispiel erläutert.

Die Zeichnung zeigt eine erfindungsgemäße Bogenflexodruckmaschine in Aggregatbauweise.
Die Bogenflexodruckmaschine besteht aus einem Bogenanleger 1, einer Bogenführung 2 und einer Bogenauslage 3 sowie mehreren Aniloxdrucktürmen 4.
Die Bogenführung 2 dient dem Transport von Bogen und besteht aus Druckzylindern 5 und Übergabetrommeln 6. Jeweils ein Druckzylinder 5 und eine Übergabetrommel 6 sind in einem aggregatisierten Unterbau 7 angeordnet, wobei Druckzylinder 5 und Übergabetrommel 6 gleichen Durchmesser haben. Vorzugsweise haben Druckzylinder 5 und Übergabetrommel 6 den doppelten Durchmesser bezogen auf den Durchmesser des Klischeezylinders 8.
Die Anzahl der Übergabetrommeln zwischen zwei Druckzylindern, die Größenverhältnisse von Druckzylindern und Übergabetrommeln untereinander bzw. relativ zu den Zylindern des Druckturmes sowie die Ausgestaltung der Übergabetrommeln als Schön- und Widerdrucktrommeln können je nach Bauart der Bogenoffsetdruckmaschinen von der dargestellten Ausführungsform abweichen, wobei das Grundprinzip-aggregatisierte Unterbaue für Bogenführung mit Druckzylindern und Übergabetrommeln - gleich ist und unter dem Begriff Unterbau 7 einer konventionellen Bogenoffsetdruckmaschine subsummiert wird. Jedem aggregatisierten Unterbau 7 ist ein aggregatisierter Aniloxdruckturm 4 zugeordnet, wobei Unterbau und Druckturm jeweils ein Druckwerk bilden. Die Bogenführung 2 sowie der Bogenanleger 1 und die Bogenauslage sind zur Verarbeitung von Karton/Dickmaterial (Greiferleistenhöhenstellung etc.) ausgestattet.
Der Aniloxdruckturm 4 enthält einen mit dem Druckzylinder 5 in Wirkverbindung stehenden Klischeezylinder 8. Der Aniloxwalze 9 ist ein auf Aniloxbasis arbeitendes Einfärbsystem 11 zugeordnet. Dieses Einfärbsystem besteht aus einer mit der Aniloxwalze 9 in Wirkverbindung stehenden auch als Rasterwalze bezeichneten Aniloxwalze 9 mit zugeordnetem Kammerrakel 10. Zur Realisierung unterschiedlicher Schöpfvolumen der Aniloxwalze ist dieselbe austauschbar angeordnet.

Damit ist die Maschinenkonzeption bis auf den Druckturm mit der Maschinenkonzeption einer konventionellen Bogenoffsetdruckmaschine identisch, woraus sich niedere Herstellungskosten für die Maschine ergeben.
In der beschriebenen Maschinenkonzeption ist auch die Verwendung mindestens eines konventionellen Druckturmes mit Offsetzylinder, Druckformzylinder, Walzenfarbwerk und Feuchtwerk möglich. Dieser konventionelle Druckturm wird anstatt des Aniloxdruckturmes auf einen Unterbau 7 aufgesetzt
Des Weiteren ist es möglich die bei in konventionelle Bogenoffsetdruckmaschinen integrierten Einrichtungen - Schön- und Widerdruck, Trocknung etc. - auch für den Bogenflexodruck mit Aniloxeinfärbung zu nutzen.
Das auf den Klischeezylinder 8 aufzubringende Klischee wird vom Bogenanleger 1 über die Bogenführung 2 bis zu dem Klischeezylinder 8 transportiert und auf diesen aufgespannt.
Das Klischee wird dabei durch die zum Transport der zu bedruckenden Bogen vorhandenen nicht dargestellten Greifersysteme der Druckzylinder und der Übergabetrommeln transportiert. Der Abtransport des Klischees vom Klischeezylinder erfolgt analog einem zu transportierenden Bogen ebenfalls durch die Greifersysteme der Druckzylinder und Übergabetrommeln bis zur Bogenauslage.

Die Vorteile der erfindungsgemäßen Maschinenkonzeption liegen neben den geringen Herstellungskosten in einer einfachen Einfärbtechnik, der völligen Doublierfreiheit und geringstem Makulaturanfall.

### Bezugszeichenaufstellung

- 1: Bogenanleger
- 2: Bogenführung
- 3: Bogenauslage
- 4: Aniloxdruckturm
- 5: Druckzylinder
- 6: Übergabetrommel
- 7: Unterbau
- 8: Klischeezylinder
- 9: Aniloxwalze
- 10: Kammerrakel
- 11: Einfärbsystem

## Patentansprüche

1. Bogenflexodruckmaschine in Aggregatbauweise, wobei zu jedem Druckaggregat ein Unterbau (7) mit einer aus je einem Druckzylinder (5) und je einer Übergabetrommel (6) gebildeten Bogenführung (2) gehört und jedem Unterbau (7) ein Aniloxdruckturm (4) zugeordnet ist, der Aniloxdruckturm (4) aus einem dem Druckzylinder (5) zugeordneten Klischeezylinder und einem Einfärbsystem (11) besteht, das Einfärbsystem (11) aus einer dem Klischeezylinder (8) vorgeordneten Aniloxwalze (9) mit zugeordnetem Kammerrakel (10) gebildet ist und ein Bogenanleger (1) der Reihe der Druck- Aggregate vorgeordnet und eine Bogenauslage (3) der Reihe der Druck- Aggregate nachgeordnet ist.

2. Bogenflexodruckmaschine in Aggregatbauweise nach Anspruch 1, **dadurch gekennzeichnet, dass** die Druckzylinder (5) und Übergabetrommeln (6) der Bogenführung (2) relativ zu dem Klischeezylinder (8) doppeltgroß ausgebildet sind.

3. Bogenflexodruckmaschine in Aggregatbauweise nach Anspruch 1, **dadurch gekennzeichnet, dass** das aus Aniloxwalze (9) mit zugeordnetem Kammerrakel (10) bestehende Einfärbsystem (11) in einem einen Klischeezylinder (8) enthaltenden Aniloxdruckturm (4) angeordnet ist.

4. Bogenflexodruckmaschine in Aggregatbauweise nach Anspruch 1, **dadurch gekennzeichnet, dass** die Aniloxwalze (9) zur Realisierung unterschiedlicher Schöpfvolumen austauschbar angeordnet ist.

5. Bogenflexodruckmaschine in Aggregatbauweise nach Anspruch 1, **dadurch gekennzeichnet, dass** mindestens eine der Übergabetrommeln (6) der Bogenführung (2) als Wendetrommel ausgebildet ist.

6. Bogenflexodruckmaschine in Aggregatbauweise nach Anspruch 1, **dadurch gekennzeichnet, dass** das auf dem Klischeezylinder (8) anordenbare Klischee über die Bogenführung (2) dem Klischeezylinder (8) zugeführt wird.

7. Bogenflexodruckmaschine in Aggregatbauweise nach Anspruch 1, **dadurch gekennzeichnet, dass** mindestens einem Unterbau (7) ein ein Farb- und Feuchtwerk sowie einen Druckformzylinder und einen Offsetzylinder enthaltender Druckturm zugeordnet ist.

8. Bogenflexodruckmaschine in Aggregatbauweise nach Anspruch 1, **dadurch gekennzeichnet, dass** das auf dem Klischeezylinder (8) aufzubringende Klischee auf dem Bogenweg vom Bogenanleger (1) über die Bogenführung (2) bis zu dem Klischeezylinder (8) und das vom Klischeezylinder (8) zu entfernende Klischee auf dem Bogenweg über die Bogenführung (2) zur Bogenauslage (3) transportiert wird.

## Claims

1. Sheet flexographic printing machine in unit mode of construction, wherein a subframe (7) with a sheet guide (2) formed from a respective printing cylinder (5) and a respective transfer drum (6) belongs to each printing unit and an anilox printing tower (4) is associated with each subframe (7), the anilox printing tower (4) consists of a printing block cylinder, which is associated with the printing cylinder (5), and an inking system (11), the inking system (11) is formed from an anilox roller (9), which is arranged upstream of the printing block cylinder (8), with associated chambered doctor blade (10) and a sheet feeder (1) is arranged upstream of the series of printing units and a sheet delivery (3) is arranged downstream of the series of printing units.

2. Sheet flexographic printing machine in unit mode of construction according to claim 1, **characterised in that** the printing cylinders (5) and transfer drums (6) of the sheet guide (2) are constructed to be twice as large relative to the printing block cylinder (8).

3. Sheet flexographic printing machine in unit mode of construction according to claim 1, **characterised in that** the inking system (11) consisting of anilox roller (9) with associated chambered doctor blade (10 is arranged in an anilox printing tower (4) containing a printing block cylinder (8).

4. Sheet flexographic printing machine in unit mode of construction according to claim 1, **characterised in that** the anilox roller (9) is arranged to be exchangeable for realisation of different scoop volumes.

5. Sheet flexographic printing machine in unit mode of construction according to claim 1, **characterised in that** at least one of the transfers drums (6) of the sheet feed (2) is constructed as a reversing drum.

6. Sheet flexographic printing machine in unit mode of construction according to claim 1, **characterised in that** the printing block able to be arranged on the printing block cylinder (8) is fed to the printing block cylinder (8) by way of the sheet guide (2).

7. Sheet flexographic printing machine in unit mode of construction according to claim 1, **characterised in that** a printing tower comprising an inking and moistening mechanism as well as a printing forme cylinder and an offset cylinder is associated with at least one subframe (7).

8. Sheet flexographic printing machine in unit mode of construction according to claim 1, **characterised in that** the printing block able to be applied to the printing block cylinder (8) is transported on the sheet path from the sheet feeder (1) by way of the sheet guide (2) to the printing block cylinder (8) and the printing block to be removed from the printing block cylinder (8) is transported on the sheet path by way of the sheet guide (2) to the sheet delivery (3).

## Revendications

1. Machine d'impression flexographique feuille à feuille à construction modulaire,
dans laquelle
- chaque ensemble modulaire comprend un châssis (7) avec un moyen de guidage de feuilles (2) chaque fois composé d'un cylindre de pression (5) et d'un tambour de transfert (6),
- un bloc d'impression Anilox (4) associé à chaque châssis (7), est formé d'un cylindre porte-cliché associé au cylindre de pression (5) et d'un système encreur (11), formé d'une chambre-racloir (10) associée à un rouleau Anilox (9) en amont, et
- un margeur de feuille (1) est prévu en amont et une sortie de feuille (3) en aval de la série des ensembles modulaires d'impression.

2. Machine d'impression flexographique feuille à feuille à construction modulaire selon la revendication 1,
**caractérisée en ce que**
les cylindres de pression (5) et tambours de transfert (6) du guidage de feuille (2) sont de taille double de celle du cylindre porte-cliché (8).

3. Machine d'impression flexographique feuille à feuille à construction modulaire selon la revendication 1,
**caractérisée en ce que**
le système encreur (11), formé du cylindre Anilox (9) avec la chambre-racloir (10), est installé dans un bloc d'impression Anilox (4) comportant un cylindre porte-cliché (8).

4. Machine d'impression flexographique feuille à feuille à construction modulaire selon la revendication 1,
**caractérisée en ce que**
le rouleau Anilox (9) peut être remplacé pour avoir des volumes de prélèvement différents.

5. Machine d'impression flexographique feuille à feuille à construction modulaire selon la revendication 1,
**caractérisée en ce que**
au moins l'un des tambours de transfert (6) du guidage de feuille (2) est en forme de tambour réversible.

6. Machine d'impression flexographique feuille à feuille à construction modulaire selon la revendication 1,
**caractérisée en ce que**
le cliché installé sur le cylindre porte-cliché (8) arrive par le guidage de feuille (2) sur le cylindre porte-cliché (8).

7. Machine d'impression flexographique feuille à feuille à construction modulaire selon la revendication 1,
**caractérisée par**
au moins un châssis (7) associé à un bloc d'impression comprenant un dispositif encreur et mouilleur ainsi un cylindre de forme d'impression et un cylindre off set.

8. Machine d'impression flexographique feuille à feuille à construction modulaire selon la revendication 1,
**caractérisée en ce que**
le cliché installé sur le cylindre porte-cliché (8) est transporté sur le trajet des feuilles allant du margeur (1) d'alimentation par le guidage de feuille (2) jusqu'au cylindre porte-cliché (8), et le cliché à enlever du cylindre porte-cliché (8) est transporté sur le trajet des feuilles passant par le guidage de feuille (2) jusqu'à la sortie de feuille (3).
